# FASCICULE DE BREVET EUROPEEN

(11) **EP 0 691 264 B1**
(45) Date de publication et mention de la délivrance du brevet: **09.09.1998**
(21) Numéro de dépôt: 95401598.8
(22) Date de dépôt: 04.07.1995
(51) Int. Cl.: B63G 7/02

(54) **Procédé perfectionné de destruction d'un objet sous-marin, notamment d'une mine immergée**
Verbessertes Verfahren zur Vernichtung eines Unterwassergegenstandes, insbesondere einer Seemine
Improved method for the destruction of an underwater object, especially of an underwater sea mine

(30) Priorité: 08.07.1994 FR 9408463
(43) Date de publication de la demande: 10.01.1996
(73) Titulaire: SOCIETE ECA, Société Anonyme, 92100 Boulogne Billancourt (FR)
(72) Inventeur: Lauvray, Georges P. R. L., F-78000 Versailles (FR); Falcou, Gérard, F-83210 Sollies Toucas (FR)
(74) Mandataire: Casalonga, Axel

(56) Documents cités:
- EP-A- 0 547 937
- WO-A-92/04590
- DE-A- 3 626 434
- US-A- 3 880 103

## Description

La présente invention concerne un procédé de destruction d'un objet sous-marin.

L'invention concerne plus particulièrement un procédé de destruction d'une mine de fond ou d'une mine à orin.

Les procédés connus de destruction d'une mine sous-marine de fond comportent une étape de détection et/ou d'identification de la mine et une étape de destruction de la mine au moyen d'une charge explosive importante, par exemple de l'ordre de 50 a 100 kg, déposée à une distance de quelques mètres de la mine à détruire au moyen d'un vaisseau sous-marin généralement télépiloté.

Après avoir procédé à la récupération du vaisseau sous-marin à bord d'un vaisseau de surface chasseur de mines, on procède à la destruction de la mine.

Les mines à orin sont détruites selon un procédé similaire de détection et/ou d'identification qui est suivi d'une étape de destruction consistant à accrocher sur l'orin une cisaille pyrotechnique qui est mise en place au moyen d'un vaisseau sous-marin télécommandé ou filoguidé afin de couper l'orin et faire remonter la mine en surface où elle est détruite.

Ici, encore après avoir récupéré le vaisseau sous-marin, on provoque l'actionnement pyrotechnique de la cisaille par commande à distance depuis le vaisseau de surface.

La pose sur le fond de la charge explosive nécessite de pouvoir approcher la ligne suffisamment près, c'est-à-dire à une distance de quelques mètres afin de pouvoir placer la charge explosive à proximité de la mine.

Un procédé selon ce principe est par exemple décrit dans le document MARINE ENGINEERS REVIEW (Volume 604, octobre 1973, pages 33 et 34).

Ces procédés de destruction ne pourront plus être utilisés pour la destruction de mines d'une conception nouvelle qui comportent des moyens de détection acoustique ou magnétique particulièrement performants qui permettent de détecter les signatures acoustiques ou magnétiques, très faibles, de tout vaisseau sous-marin qui s'approche de la mine, entraînant l'explosion de la mine, mais aussi la destruction du vaisseau sous-marin servant à la détection et/ou à l'identification des mines.

Les techniques de destruction connues ne pourront pas non plus être utilisées pour la chasse aux mines de fond qui, comportant des explosifs peu sensibles, n'explosent pas par influence.

Il a déjà été proposé dans le document EP-A-0.547.937 un procédé de destruction d'un objet sous-marin, tel que par exemple une mine de fond ou une mine à orin, qui comporte une étape de détection et/ou d'identification de l'objet comportant la mise en oeuvre de moyens de détection et/ou d'identification de l'objet à une distance supérieure d'une distance minimale déterminée dite de sécurité, et une étape de destruction de l'objet à l'aide d'une charge pyrotechnique dont l'explosion provoque par exemple l'explosion ou la fragmentation de la mine, consistant à mettre en oeuvre une charge qui approche l'objet à partir d'un équipement intermédiaire sous-marin préalablement mis en place sur le fond, puis à provoquer l'explosion de la charge.

L'équipement intermédiaire peut être mis en place sur le fond à partir d'un véhicule sous-marin intermédiaire ou directement depuis un vaisseau de surface ou un aéronef.

La présente invention a pour but de proposer un perfectionnement de ce procédé qui permet d'assurer avec encore plus de précision l'approche de l'objet à détruire par la charge, qu'il s'agisse d'une mine de fond ou d'une mine à orin avec la possibilité, dans ce dernier cas, d'accoster la mine à orin comme une mine de fond et de la détruire par explosion afin d'éviter, comme cela se produit dans certains cas, que l'utilisation d'une cisaille pyrotechnique n' ait pour effet que de rompre l'orin sans détruire la mine qui remonte alors à la surface.

Dans ce but, l'invention propose un procédé de destruction du type mentionné précédemment, caractérisé en ce que la charge est portée par un engin qui est mis en oeuvre à partir de l'équipement intermédiaire auquel il est relié par un câble de liaison dont la longueur est commandée pour contrôler les déplacements de l'engin.

Selon d'autres caractéristiques de l'invention:
- l'engin est automoteur et est mis en oeuvre par autopropulsion à partir de l'équipement intermédiaire;
- l'engin est à flottabilité positive;
- l'engin comporte des moyens commandés de propulsion;
- les moyens commandés de propulsion sont des propulseurs fixes et/ou orientables;
- le câble de liaison est enroulé sur un touret à dévidage commandé;
- le touret peut être motorisé;
- le touret est porté par l'engin ;
- l'engin porteur de la charge comporte des moyens de guidage de ses déplacements le long de l'orin d'une mine à orin;
- pour détruire des mines à orin ancrées à de grandes profondeurs, l'équipement intermédiaire est lui-même accroché à l'orin de la mine par le véhicule sous-marin à une profondeur intermédiaire entre le fond et la mine, et le véhicule porte-charge est commandé à partir du chasseur de mines pour remonter le long de l'orin jusqu'à proximité de la mine, à partir de l'équipement intermédiaire accroché à l'orin;
- l'équipement intermédiaire posé sur le fond peut être un équipement automoteur qui peut se déplacer sur le fond;
- l'engin porteur de la charge est commandé à distance à partir d'un poste de commande des déplacements de l'engin et/ou de mise à feu de la charge;
- l'engin porteur est relié au poste de commande par un câble de télécommande;
- l'équipement intermédiaire et l'engin porteur de la charge constituent une unité de destruction qui est mise à l'eau depuis un vaisseau de surface, ou un aéronef;
- l'unité de destruction est mise en oeuvre par un véhicule sous-marin piloté depuis un vaisseau de surface, ou par tout autre moyen comme par exemple un propulseur auxiliaire récupérable ou consommable;
- le poste de commande est agencé à bord d'un vaisseau de surface;
- le câble de télécommande est dévidé lors de la phase de descente pour la mise en place sur le fond de l'unité de destruction dans le véhicule sous-marin;
- le câble de transmission est connecté à un câble de rallonge qui est enroulé et se dévide à partir d'un touret situé à bord du chasseur de mines;
- à titre de variante, le câble de télécommande est dévidé lors de la phase de remontée du véhicule sous-marin en direction du vaisseau de surface, après la mise en place sur le fond de l'unité de destruction par le véhicule sous-marin
- il est prévu des moyens de libération du câble de liaison pour permettre la récupération à la surface de l'engin porteur de la charge ;
- l'engin porteur de la charge comporte des moyens de détection et/ou d'identification de l'objet;
- le câble de télécommande transmet des signaux de mise à feu de la charge par des fils de mise à feu incorporés au câble de télécommande.

D'autres caractéristiques et avantages de l'invention apparaîtront à la lecture de la description détaillée qui va suivre pour la compréhension de laquelle on se reportera aux dessins annexés dans lesquels:
- La figure 1 est un schéma qui illustre les principaux moyens nécessaires à la destruction d'une mine de fond selon une première variante d'un procédé de destruction conforme aux enseignements de l'invention;
- les figures 2 et 3 sont deux schémas, à plus grande échelle, qui illustrent deux phases successives du procédé de destruction d'une mine de fond;
- la figure 4 est un schéma similaire à celui de la figure 3 qui illustre la mise en oeuvre du procédé selon l'invention pour la destruction d'une mine à orin;
- la figure 5 est un schéma similaire à celui de la figure 4 qui illustre une variante de mise en oeuvre du procédé ; et
- la figure 6 est un schéma similaire à celui de la figure 1 qui illustre une variante de mise en oeuvre de l'unité de destruction.

On a représenté de manière schématique aux figures 1 et 2 un vaisseau de surface VS, qui est par exemple un chasseur de mine qui a pour mission de détruire une mine de fond MF posée sur le fond F.

Le vaisseau de surface pilote à distance, par exemple par filoguidage au moyen d'un câble de pilotage CP, un véhicule sous-marin intermédiaire VSM qui porte, de manière amovible, une unité de destruction UD.

Comme cela est illustré notamment sur la figure 2, l'unité de destruction comporte un berceau ou châssis qui constitue un équipement intermédiaire EF destiné a être mis en place sur le fond F par le véhicule sous-marin VSM à une distance de sécurité de la mine de fond MF.

L'équipement intermédiaire de fond EF porte d'une part un engin porteur de charge EPC et une bobine B.

La bobine B qui est portée par le berceau de l'équipement intermédiaire de fond EF permet le dévidage, au cours de la phase de descente du véhicule sous-marin VSM, d'un câble de télécommande CT qui relie donc l'unité de destruction au vaisseau de surface qui est muni d'un poste de commande et de guidage de l'engin porteur de charge EPC.

Comme on peut le voir aux figures 2 et 3, l'engin porteur de charge EPC comporte la charge proprement dite C et des moyens de propulsion schématisés sous la forme de propulseurs orientables PO qui permettent l'auto-propulsion de l'engin porteur de charge EPC.

L'engin porteur de charge comporte un touret T sur lequel est entouré un câble de liaison mécanique CL qui, comme on peut le voir notamment sur la figure 3, relie l'engin porteur de charge EPC au berceau constituant l'équipement de fond EF qui constitue un point d'ancrage pour le câble de liaison. Afin de pouvoir accroître le recul du navire chasseur de mines si nécessaire pour des questions de sécurité, l'invention prévoit de connecter le câble de transmission CT, côté bord, à un câble de rallonge qui est enroulé et se dévide à partir d'un touret situé à bord du chasseur de mines.

Le dévidage du câble de liaison CL à partir du touret T, et éventuellement son enroulement dans le cas ou le touret est motorisé pour constituer un treuil, sont commandés à partir d'un poste de commande situé par exemple à bord du vaisseau de surface VS auquel l'engin porteur de charge EPC est relié par le câble de télécommande CT qui se prolonge depuis la bobine B en direction de l'engin porteur de charge EPC, en étant par exemple combiné intimement au câble de liaison CL.

Selon une conception particulièrement avantageuse, l'engin porteur de charge est un engin à flottabilité positive vers la surface. La flottabilité positive de l'engin, cumulée avec le câble de liaison CL fixé sur l'équipement EF posé sur le fond et avec le touret utilisé en tant que frein, permettent de contrôler avec une meilleure précision les déplacements verticaux et par conséquent le positionnement en immersion du véhicule EPC, tout en ne réquérant pas d'énergie pour le déplacement vertical du véhicule EPC.

Ainsi, le dévidage plus ou moins important du câble de liaison CL, commandé à partir du vaisseau de surface VS, permet de faire varier la longueur du câble CL et donc l'altitude de l'engin porteur de charge EPC qui tend à remonter vers la surface lorsque la longueur du câble de liaison CL augmente, et inversement.

Les propulseurs orientables PO permettent également, en association avec la flottabilité positive, de constituer un ensemble de moyens pour l'autopropulsion de l'engin porteur de charge EPC qui permettent d'assurer avec une grande précision son approche, et éventuellement son accostage, de la mine de fond MF.

En effet, après que le véhicule sous-marin VSM ait mis en place l'équipement intermédiaire de fond EF sur le fond F et se soit éloigné du site de destruction, un opérateur commande à partir du vaisseau de surface VS et à travers la liaison constituée par le câble de télécommande CT, les déplacements, tant verticaux que dans un plan horizontal, de l'engin porteur de charge EPC pour que celui-ci approche avec la plus grande proximité et avec la plus grande précision la mine de fond MF.

Cette approche est facilitée par des moyens de détection MD, visuels et/ou acoustiques, qui équipent l'engin porteur de charge EPC et qui sont reliés au poste de commande par des voies réservées à cet effet dans le câble de télécommande.

Lorsque l'engin porteur de charge EPC, et donc la charge C, est suffisamment proche de la mine de fond MF ou au contact de cette dernière, l'opérateur commande l'explosion de la charge qui provoque la destruction de la mine de fond.

Dans le cas d'une mine à orin, et comme cela est illustré sur le schéma de la figure 4, il est possible d'approcher avec une très grande précision la mine à orin MO.

Selon une variante schématisée sur la figure 5, l'approche et l'accostage de la mine à orin peuvent être facilités grâce à des moyens de guidage MG qui viennent se mettre en place automatiquement sur l'orin O de la mine à orin MO, lors d'une première phase et grâce notamment à l'utilisation des propulseurs orientables PO, ces moyens de guidage MG permettant ensuite, par simple dévidage du câble de liaison CL, de provoquer la remontée de l'engin porteur de charge EPC le long de l'orin O jusqu'à ce qu'il vienne accoster la mine à orin MO pour provoquer sa destruction.

Ainsi, les mines à orin peuvent être détruites directement sans avoir à couper l'orin, ce qui est à la fois plus efficace et plus sûr que les techniques connues.

Selon une variante non représentée applicable au cas des mines à orin ancrées à de grandes profondeurs auxquelles le sous-marin VSM ne peut se rendre pour des limites technologiques, il est prévu que l'équipement intermédiaire EF, au lieu d'être préalablement posé sur le fond, est lui-même accroché à l'orin de la mine à orin par le véhicule sous-marin VSM, qui s'éloigne ensuite pour être récupéré en surface par le chasseur de mines, et le véhicule porte-charge EPC est commandé à partir du chasseur de mines pour remonter le long de l'orin jusqu'à proximité de la mine, à partir de l'équipement intermédiaire EF accroché à l'orin.

Dans la variante de réalisation illustrée sur la figure 6, on a représenté de manière schématique le fait que le câble de transmission CT peut être initialement relié au véhicule sous-marin VSM.

Selon cet agencement, le dévidage du câble de transmission CT à partir de la bobine B ne se fait que lors de la phase de remontée du véhicule sous-marin VSM qui retourne au vaisseau de surface pour permettre le raccordement de l'extrémité du câble de télécommande au poste de commande situé à bord du vaisseau de surface.

Selon une autre variante non représentée sur les figures, il est possible d'assurer la télécommande de l'engin porteur de charge EPC par un câble de télécommande en deux tronçons principaux dont le premier relie le vaisseau de surface VS au véhicule sous-marin VSM et dont le second tronçon relie le vaisseau intermédiaire sous-marin VSM à l'unité de destruction UD.

On peut également prévoir une possibilité de récupération de l'engin porteur de charge EPC en provoquant sa libération par séparation du câble de liaison, soit au niveau de l'engin porteur de charge, soit au niveau de l'unité de destruction UD, et en récupérant l'engin porteur de charge en surface du fait de sa flottabilité positive qui provoque alors automatiquement sa remontée vers la surface.

Selon une autre variante, il est également possible de prévoir que l'équipement intermédiaire posé sur le fond comporte des moyens de propulsion pour permettre ses déplacements autonomes sur le fond afin d'améliorer encore la précision lors de la phase d'approche de la mine de fond ou de la mine à orin.

L'utilisation de propulseurs orientables permet éventuellement de projeter la charge contre la mine pour provoquer l'explosion automatique de la charge.

Il est bien entendu possible de prévoir que la bobine qui permet l'enroulement du câble de télécommande soit agencée à bord du vaisseau de surface et que l'autre extrémité du câble de commande soit reliée à l'unité de destruction et à l'engin porteur de charge EPC.

Dans le cas où les moyens de détection MD portés par l'engin porteur de charge EPC comportent une caméra, il est possible d'assurer un asservissement visuel du pilotage de l'engin porteur de charge grâce aux images vidéo fournies par cette caméra, cet asservissement pouvant être effectué tant en positionnement qu'en distance.

## Revendications

1. Procédé de destruction d'un objet sous-marin, tel que par exemple une mine de fond (MF) ou une mine à orin (MO), qui comporte une étape de détection et/ou d'identification de l'objet comportant la mise en oeuvre de moyens de détection et/ou d'identification de l'objet à une distance supérieure à une distance minimale déterminée dite de sécurité, et une étape de destruction de l'objet, à l'aide d'une charge pyrotechnique (C) dont l'explosion provoque par exemple l'explosion ou la fragmentation de la mine, consistant à mettre une oeuvre une charge (C) qui approche l'objet à partir d'un équipement intermédiaire sous-marin (EF), puis à provoquer l'explosion de la charge, caractérisé en ce que la charge (C) est portée par un engin porteur de charge (EPC), automoteur et à flottabilité positive vers la surface, qui est mis en oeuvre à partir de l'équipement intermédiaire (EF) auquel il est relié par un câble de liaison (CL) dont la longueur est commandée pour contrôler les déplacements de l'engin porteur de charge (EPC).

2. Procédé selon la revendication 1 caractérisé en ce que l'équipement intermédiaire sous-marin (EF) est préalablement mis en place sur le fond ou à une profondeur intermédiaire entre le fond et l'objet.

3. Procédé selon l'une des revendications 1 ou 2, caractérisé en ce que l'engin (EPC) comporte des moyens commandés de propulsion.

4. Procédé selon la revendication 3, caractérisé en ce que les moyens commandés de propulsion sont des propulseurs fixes et/ou orientables (PO).

5. Procédé selon l'une quelconque des revendications précédentes, caractérisé en ce que le câble de liaison (CL) est enroulé sur un touret (T) à dévidage commandé.

6. Procédé selon la revendication 5, caractérisé en ce que le touret est motorisé.

7. Procédé selon l'une des revendications 5 ou 6, caractérisé en ce que le touret (T) est porté par l'engin (EPC).

8. Procédé selon l'une quelconque des revendications précédentes, caractérisé en ce que l'engin porteur de la charge (EPC) comporte des moyens (MG) de guidage de ses déplacements le long de l'orin (O) d'une mine à orin (MO).

9. Procédé selon la revendication 8, caractérisé en ce que pour détruire des mines à orin ancrées à de grandes profondeurs, l'équipement intermédiaire (EF) est lui-même accroché à l'orin de la mine par le véhicule sous-marin (VSM) à une profondeur intermédiaire entre le fond et la mine, et en ce que le véhicule porte-charge EPC est commandé à partir du chasseur de mines pour remonter le long de l'orin jusqu'à proximité de la mine, à partir de l'équipement intermédiaire EF accroché à l'orin.

10. Procédé selon l'une quelconque des revendications précédentes, caractérisé en ce que l'équipement intermédiaire posé sur le fond (EF) est un équipement automoteur qui peut se déplacer sur le fond.

11. Procédé selon l'une quelconque des revendications précédentes, caractérisé en ce que l'engin porteur de la charge (EPC) est commandé à distance à partir d'un poste de commande des déplacements de l'engin (EPC) et/ou de mise à feu de la charge (C).

12. Procédé selon la revendication 11, caractérisé en ce que l'engin porteur de charge (EPC) est relié au poste de commande par un câble de télécommande (CT).

13. Procédé selon l'une quelconque des revendications précédentes, caractérisé en ce que l'équipement intermédiaire (EF) et l'engin porteur de la charge (EPC) constituent une unité de destruction (UD) qui est mise à l'eau depuis un vaisseau de surface (VS), ou un aéronef.

14. Procédé selon la revendication 13, caractérisé en ce que l'unité de destruction (UD) est mise en oeuvre par un véhicule sous-marin (VSM) piloté depuis un vaisseau de surface (VS).

15. Procédé selon la revendication 14 prise en combinaison avec la revendication 12, caractérisé en ce que le poste de commande est agencé à bord d'un vaisseau de surface (VS).

16. Procédé selon la revendication 15, caractérisé en ce que le câble de télécommande (CT) est dévidé lors de la phase de descente pour la mise en place sur le fond (F) de l'unité de destruction (UD) par le véhicule sous-marin (VSM).

17. Procédé selon la revendication 16, caractérisé en ce que le câble de télécommande (CT) est connecté à un câble de rallonge qui est enroulé et se dévide à partir d'un touret situé à bord du chasseur de mines.

18. Procédé selon les revendications 15 et 17, caractérisé en ce que le câble de télécommande (CT) est dévidé lors de la phase de remontée du véhicule sous-marin (VSM) en direction du vaisseau de surface (VS), après la mise en place sur le fond (F) de l'unité de destruction (UD) par le véhicule sous-marin (VSM).

19. Procédé selon l'une quelconque des revendications précédentes, caractérisé en ce qu'il est prévu des moyens de libération du câble de liaison (CL) pour permettre la récupération à la surface de l'engin porteur de charge (EPC).

20. Procédé selon l'une quelconque des revendications précédentes, caractérisé en ce que l'engin porteur de la charge (EPC) comporte des moyens de détection et/ou d'identification de l'objet.

21. Procédé selon la revendication 12, caractérisé en ce que le câble de télécommande (CT) transmet également l'énergie nécessaire à la mise à feu de la charge.

## Claims

1. A process for the destruction of an underwater object such as, e.g., a seabed mine (MF) or an anchored mine (MO), consisting of a stage of detection and / or identification of the mine by implementing facilities for detection and / or identification from a distance greater than a set minimum distance called the safe distance, and a stage of destruction of the mine by means of an explosive charge (C) that bursts to cause explosion or fragmentation of the mine, operating the charge so that it approaches the mine from a seabed base (EF) placed previously on the seabed, and then bursts, characterized by the fact that the charge (C) is carried by a self-propelled and buoyant vehicle (EPC) which is operated from the seabed base (EF) to which it is connected by a connecting cable (CL) of a length which can be adapted to control all movements of the charge-carrying vehicle (EPC).

2. A process in accordance with Claim 1, characterized by the fact that the submarine vehicle (EF) has been placed either on the seabed or at a depth between the seabed and the object.

3. A process in accordance with either of Claims 2 or 3, characterized by the fact that the vehicle (EPC) is fitted with powered propulsion devices.

4. A process in accordance with Claim 3, characterized by the fact the powered propulsion devices are either fixed and / or directional (PO).

5. A process in accordance with any one of the aforementioned Claims, characterized by the fact that the connecting cable (CL) is wound on a powered drum (T).

6. A process in accordance with Claim 5, characterized by the fact that the drum (T) is motorized.

7. A process in accordance with either of Claims 5 or 6, characterized by the fact that the drum (T) is carried on the vehicle (EPC).

8. A process in accordance with any of the aforementioned Claims, characterized by the fact that the charge-carrying vehicle (EPC) is provided with facilities for guiding (MG) the movements thereof along the anchoring cable (O) of an anchored mine (MO).

9. A process in accordance with Claim 8, characterized by the fact that, in order to destroy mines which are anchored at great depths, the base (EF) is itself attached to the anchoring cable of the mine by the submarine vehicle (VSM) at a depth between that of the seabed and of the mine and that the charge-carrying vehicle (EPC) is controlled, from the minesweeper, to climb the anchoring cable from the base (EF) to the vicinity of the mine.

10. A process in accordance with any of the aforementioned Claims, characterized by the fact that the seabed base (EF) is self-propelled and can move around on the seabed.

11. A process in accordance with any of the aforementioned Claims, characterized by the fact that the charge-carrying vehicle (EPC) is remote-controlled from a control station that controls the movements thereof and / or the firing of the charge (C).

12. A process in accordance with Claim 11, characterized by the fact that the charge-carrying vehicle (EPC) is connected to the control station by a remote-control cable (CT).

13. A process in accordance with any of the aforementioned Claims, characterized by the fact that the seabed base (EF) and the charge-carrying vehicle (EPC) constitute a destruction unit (UD) that is placed in the water by a surface ship (VS) or an aircraft.

14. A process in accordance with Claim 13, characterized by the fact that the destruction unit (UD) is operated from a submarine vessel (VSM) remote-controlled from a surface ship (VS).

15. A process in accordance with Claim 14, together with Claim 12, characterized by the fact that the control station is placed on a surface ship (VS).

16. A process in accordance with Claim 15, characterized by the fact that the remote-control cable (CT) is unwound from the drum as the destruction unit (UD) is being lowered to the seabed (F) by the submarine vessel (VSM).

17. A process in accordance with Claim 16, characterized by the fact that the remote-control cable (CT) is connected to an extension cable which is wound around and unwound from the drum located on the minesweeper.

18. A process in accordance with Claims 15 and 17, characterized by the fact that the remote-control cable (CT) is unwound as the submarine vessel (VSM) is rising to the surface towards the surface vessel (VS) after said VSM has placed the destruction unit (UD) on the seabed (F).

19. A process in accordance with any of the aforementioned Claims, characterized by the fact that means are provided to release the connecting cable (CL) to enable the recovery of the charge-carrying vehicle (EPC) on the surface.

20. A process in accordance with any of the aforementioned Claims, characterized by the fact that the charge-carrying vehicle (EPC) is provided with facilities for detection and / or identification of the object.

21. A process in accordance with Claim 12, characterized by the fact that the remote-control cable (CT) also transmits the power required to fire the charge.

## Patentansprüche

1. Verfahren zur Zerstörung eines unter Wasser befindlichen Objektes, zum Beispiel einer Grundmine (MF) oder einer Ankertaumine (MO), das eine Phase des Aufspürens und/oder des Erkennens des Objektes unter Verwendung von Mitteln zum Aufspüren und/oder Erkennen des Objekts über eine Distanz weiter als die als Sicherheitsdistanz festgelegte Mindestdistanz und eine Phase der Zerstörung des Objekts mit Hilfe einer Sprengladung (C) beinhaltet, deren Explosion zum Beispiel die Explosion oder Zerstörung der Mine bewirkt, wobei hierzu eine Sprengladung (C) eingesetzt wird, die sich dem Objekt von einem Bodengerät (EF) aus nähert und dann zur Explosion gebracht wird; **dadurch gekennzeichnet,** daß die Sprengladung (C) von einem mit eigenem Antrieb und versehenen und von selbst an die Oberfläche schwimmenden Sprengladungsträger (EPC) transportiert wird, der von dem Bodengerät aus (EF) eingesetzt wird und mit diesem über ein Verbindungsseil (CL) verbunden ist, wobei durch die Änderung der Ablauflänge dieses Seils die Bewegungen des Sprengladungsträgers (EPC) gesteuert werden.

2. Verfahren nach Anspruch 1, **dadurch gekennzeichnet,** daß das Unterwasser-Bodengerät (EF) vorher auf dem Meeresboden oder auf mittlerer Höhe zwischen dem Meeresboden und dem Objekt abgesetzt wird.

3. Verfahren nach einem der Ansprüche 1 oder 2, **dadurch gekennzeichnet,** daß der Sprengladungsträger (EPC) gesteuerte Antriebsvorrichtungen beinhaltet.

4. Verfahren nach Anspruch 3, **dadurch gekennzeichnet,** daß es sich bei den gesteuerten Antriebsvorrichtungen um feststehende und/oder schwenkbare Düsen (PO) handelt.

5. Verfahren nach einem der vorangegangenen Ansprüche, **dadurch gekennzeichnet,** daß das Verbindungsseil (CL) auf einer Haspel (T) aufgewickelt wird, die das Seil gesteuert abhaspeln kann.

6. Verfahren nach Anspruch 5, **dadurch gekennzeichnet,** daß die Haspel über einen Motor angetrieben wird.

7. Verfahren nach einem der Ansprüche 5 oder 6, **dadurch gekennzeichnet,** daß die Haspel (T) am Sprengladungsträger (EPC) befestigt ist.

8. Verfahren nach einem der vorangegangenen Ansprüche, **dadurch gekennzeichnet,** daß der Sprengladungsträger (EPC) über Vorrichtungen (MG) zur Führung seiner Bewegungen entlang des Taus (O) der Ankertaumine (MO) verfügt.

9. Verfahren nach Anspruch 8, **dadurch gekennzeichnet,** daß das Bodengerät (EF) zum Zerstören von in großen Tiefen positionierten Ankertauminen (MO) von dem Unterwasserfahrzeug (VSM) in einer Zwischenhöhe zwischen der Mine und dem Meeresboden am Tau der Mine angekoppelt wird, und daß der Sprengladungsträger (EPC) vom Minensuchboot aus so gesteuert wird, daß er ausgehend von dem am Tau angekoppelten Bodengerät (EF) aus entlang des Taus bis in die unmittelbare Nähe der Mine aufsteigt.

10. Verfahren nach einem der vorangegangenen Ansprüche, **dadurch gekennzeichnet,** daß sich das auf dem Boden positionierte Bodengerät (EF) aus eigener Kraft auf dem Meeresboden fortbewegen kann.

11. Verfahren nach einem der vorangegangenen Ansprüche, **dadurch gekennzeichnet,** daß die Bewegungen des Sprengladungsträgers (EPC) und/oder die Zündung der Sprengladung (C) von einem Steuerstand aus ferngesteuert werden.

12. Verfahren nach Anspruch 11, **dadurch gekennzeichnet,** daß der Sprengladungsträger (EPC) mit dem Steuerstand über ein Fernsteuerungskabel (CT) verbunden ist.

13. Verfahren nach einem der vorangegangenen Ansprüche, **dadurch gekennzeichnet,** daß das Bodengerät (EF) und der Sprengladungsträger (EPC) eine Zerstörungseinheit (UD) bilden, die von einem auf der Oberfläche schwimmenden Boot (VS) aus zu Wasser gelassen wird.

14. Verfahren nach Anspruch 13, **dadurch gekennzeichnet,** daß die Zerstörungseinheit (UD) von einem Unterwasserfahrzeug (VSM) aus eingesetzt wird, das von einem auf der Oberfläche schwimmenden Boot (VS) aus gesteuert wird.

15. Verfahren nach Anspruch 14 in Kombination mit Anspruch 12, **dadurch gekennzeichnet,** daß der Steuerstand auf einem auf der Wasseroberfläche schwimmenden Schiff (VS) eingerichtet ist.

16. Verfahren nach Anspruch 15, **dadurch gekennzeichnet,** daß das Fernsteuerungskabel (CT) während der Abstiegsphase bis zum Setzen der Zerstörungseinheit (UD) auf dem Meeresboden (F) von dem Unterwasserfahrzeug (VSM) aus abgewickelt wird.

17. Verfahren nach Anspruch 16, **dadurch gekennzeichnet,** daß das Fernsteuerungskabel (CT) an ein aufgerolltes Verlängerungskabel angeschlossen ist, das von einer Abrollhaspel an Bord des Minensuchers abgerollt wird.

18. Verfahren nach Anspruch 15 und 17, **dadurch gekennzeichnet,** daß das Fernsteuerungskabel (CT) während der Aufstiegsphase des Unterwasserfahrzeug in Richtung des auf der Oberfläche schwimmenden Schiffs (VS) abgespult wird, nachdem das Unterwasserfahrzeug (VSM) die Zerstörungseinheit (UD) auf dem Meeresboden (F) abgesetzt hat.

19. Verfahren nach einem der vorangegangenen Ansprüche, **dadurch gekennzeichnet,** daß eine Trennvorrichtung für das Verbindungsseil (CL) vorgesehen ist, um den Sprengladungsträger (EPC) an der Oberfläche wieder bergen zu können.

20. Verfahren nach einem der vorangegangenen Ansprüche, **dadurch gekennzeichnet,** daß der Sprengladungsträger (EPC) mit Vorrichtungen zum Aufspüren und/oder Erkennen des Objektes ausgestattet ist.

21. Verfahren nach Anspruch 12, **dadurch gekennzeichnet,** daß über das Fernsteuerungskabel (CT) ebenfalls die zum Zünden der Sprengladung benötigte Energie transportiert wird.
